# FASCICULE DE BREVET EUROPEEN

(11) **EP 0 352 192 B1**
(45) Date de publication et mention de la délivrance du brevet: **05.01.1994**
(21) Numéro de dépôt: 89402066.8
(22) Date de dépôt: 20.07.1989
(51) Int. Cl.: B02C 21/00, B02C 23/12, B02C 23/14

(54) **Procédé de broyage et compactage d'une matière minérale quelconque et installation pour la mise en oeuvre de ce procédé**
Verfahren zur Zerkleinerung und Verdichtung irgendeines Mineralgutes und Vorrichtung zur Durchführung dieses Verfahrens
Process for grinding and compacting any kind of ore and apparatus for carrying out this process

(30) Priorité: 22.07.1988 FR 8809975
(43) Date de publication de la demande: 24.01.1990
(73) Titulaire: TECHNIP, 92400 Courbevoie (FR)
(72) Inventeur: Paliard, Maurice, F-42570 Saint Heand (FR); Martin, Jean-Marc, F-75018 Paris (FR); Cochet, Francis, F-89160 Ancy le Franc (FR); Valdelievre, Benoît, F-26200 Montelimar (FR)
(74) Mandataire: Durand, Yves Armand Louis

(56) Documents cités:
- EP-A- 0 220 681
- EP-A- 0 238 432
- DE-A- 3 506 502
- US-A- 3 887 142

## Description

La présente invention a essentiellement pour objet un procédé de broyage et compactage d'une matière minérale quelconque, telle que par exemple du clinker de ciment.

Elle vise également une installation pour la mise en oeuvre de ce procédé.

L'utilisation des presses à rouleaux pour le broyage et le compactage de matières minérales ou organiques diverses est connue depuis longtemps. On sait également que, pour obtenir un fonctionnement régulier des presses à rouleaux, il convient de préconditionner la matière alimentant la presse pour éviter un foisonnement excessif à l'alimentation.

C'est ainsi qu'il est connu d'utiliser par exemple sur les presses de compactage d'engrais une ou plusieurs hélices entraînées en rotation pour réaliser un pré-compactage de la matière à l'alimentation de la presse à rouleaux.

On connait également des installations de broyage munies de rouleaux permettant un broyage préalable de la matière à broyer, ce qui permet de réaliser un pré-compactage de la matière avant d'appliquer l'effort final de broyage.

Par ailleurs, on connait d'après le document EP-A-0 238 432 un procédé de broyage du type décrit dans le préambule de la revendication 1 et qui utilise un broyeur à boulets.

On connait encore d'après le document US-A-3 887 142 un procédé de broyage de minerai additionné d'eau, dans lequel on contrôle les arrivées de minerai et d'eau à l'aide d'appareils de mesure de densité et de débit placés sur le circuit parcouru par la suspension aqueuse recueillie en aval du broyeur.

Dans le document DE-A-3 506 502 est décrite une installation de broyage, notamment pour le ciment, dans laquelle le broyeur principal est suivi d'un tamis qui permet le recyclage audit broyeur de la fraction grossière de produit qui n'a pas encore la finesse désirée.

Mais, dans toutes ces installations connues, il a été constaté qu'il n'était pas possible d'obtenir un fonctionnement stable de la presse qui, comme on le sait doit transmettre des énergies très élevées à la matière dans les applications de broyage fin.

Aussi, la présente invention a pour but de remédier notamment à cet inconvénient en proposant un procédé et une installation de broyage qui permettent de préconditionner de manière idéale la matière alimentant la presse, laquelle peut ainsi travailler de façon optimale.

A cet effet, l'invention a pour objet un procédé de broyage et compactage d'une matière minérale brute quelconque, telle que par exemple du clinker de ciment, et du type consistant à préconditionner cette matière avant de la broyer par écrasement dans une presse à rouleaux, caractérisé en ce que l'on fait passer un mélange de ladite matière minérale brute avec un produit aggloméré ou compacté recyclé et avec un produit grenu ou pulvérisent recyclé dans ladite presse à rouleaux, on fractionne le produit sortant de la presse à rouleaux en un produit aggloméré ou compacté, en un produit grenu ou pulvérulent, et en un produit fin qui est évacué, et on recycle à ladite presse à rouleaux une partie au moins du produit aggloméré ou compacté et une partie au moins du produit grenu ou pulvérulent pour constituer un mélange préconditionné envoyé à ladite presse a rouleaux, et on contrôle la densité en vrac des produits alimentant la presse en modulant la proportion de produit aggloméré recyclé et la proportion de produit grenu recyclé afin que ladite densité en vrac des produits alimentant la presse à rouleaux soit maintenue à une valeur comprise entre 0,68 Dₚ et 0,85 Dₚ, Dₚ étant la densité du produit aggloméré ou compacte sortant de la presse, afin d'assurer un fonctionnement stable de cette dernière et donc stabiliser la consommation énergétique instantanée nécessaire au broyage.

Selon encore une autre caractéristique de ce procédé, pour le broyage du ciment, la densité en vrac à l'alimentation de la presse est régulée entre 1,7 et 2,05.

L'invention vise également une installation de broyage et compactage pour la mise en oeuvre du procédé répondant aux caractéristiques ci-dessus et du type comprenant une presse à rouleaux permettant le broyage et l'agglomération partielle d'une matière minérale quelconque, des moyens pour faire passer dans ladite presse ladite matière minérale, et, en aval de cette presse, un moyen de transport associé à un premier système répartiteur et permettant le recyclage d'une partie de la matière broyée et partiellement agglomérée vers l'alimentation de la presse, caractérisée en ce qu'elle comprend un deuxième système répartiteur alimenté par l'autre partie de la matière sortant du premier système répartiteur, ledit deuxième système répartiteur ayant une première sortie et une seconde sortie, la première sortie communiquant avec ledit moyen de transport pour ainsi réguler la quantité et la densité de la matière broyée et partiellement agglomérée recyclée vers l'alimentation de la presse à rouleaux, et la seconde sortie communiquant avec un séparateur pour séparer du produit fin d'un produit grenu ou pulvérulent allant par une conduite vers l'alimentation de la presse à rouleaux, et en ce qu'elle comprend en outre un appareil de mesure de densité de la matière alimentant la presse, situé à l'entrée de ladite presse.

Selon une autre caractéristique de cette installation l'un des deux systèmes répartiteurs précités est un crible ou un tamis.

Cette installation est encore caractérisée en ce qu'elle est équipée en outre d'un troisième répartiteur pour le produit grenu ou pulvérulent dont une première sortie est raccordée par un conduit à l'entrée de la presse à rouleaux, et une deuxième sortie est raccordée à la seconde sortie du deuxième système répartiteur précité.

Suivant une autre caractéristique, cette installation comporte en outre des moyens permettant à l'appareil de mesure de la densité de la matière alimentant la presse d'agir automatiquement sur le premier système répartiteur et le troisième système répartiteur de manière à permettre le contrôle de la densité des produits alimentant ladite presse.

Mais d'autres caractéristiques et avantages de l'invention apparaîtront mieux dans la description détaillée qui suit et se réfère au dessin unique annexé, donné uniquement à titre d'exemple, et illustrant schématiquement une installation de broyage conforme aux principes de cette invention.

Suivant un exemple de réalisation, l'installation visible sur la figure unique est une installation de broyage en circuit fermé comprenant une presse 1 à rouleaux 2 dont l'entrée 3 est munie d'un appareil de mesure de la densité des produits alimentant la presse 1, lequel appareil est repéré schématiquement en 4.

La presse 1 est alimentée en produits bruts comme matérialisé par la ligne 5, en un produit broyé et partiellement aggloméré par la presse et recyclé, comme matérialisé par la ligne 6, et en produits grenus ou pulvérulents, comme matérialisé par la ligne 7, ces derniers produits provenant d'un séparateur pneumatique ou d'un système équivalent 8.

Le séparateur 8 reçoit un mélange de produits broyés, comme on le décrira en détail plus loin, et cela par la ligne 9, et il sépare ledit mélange en un produit fin et fini qui est évacué en suspension dans les gaz extraits par la conduite 10, et en un produit grenu ou pulvérulent qui sort du séparateur 8 par la conduite 11. On observera ici que le séparateur 8 assure, au niveau des organes de répartition de la matière une fonction de désagglomération.

En aval de la presse 1 à rouleaux 2, Le produit broyé et aggloméré forme un flux 12 passant dans un premier système répartiteur 13 divisant la matière en deux flux partiels repérés en 14 et 15. Le flux 14 comportant essentiellement des plaquettes compactées est recyclé à l'entrée 3 de la presse 1 par un moyen de transport 16 relié à la ligne 6 précédemment citée. L'autre partie ou flux 15 de la matière sortant du premier système répartiteur 13 alimente un deuxième système répartiteur 17 divisant le flux de produit broyé et partiellement aggloméré d'une part en éléments grossiers sortant par la ligne 18 communiquant avec le moyen de transport 16, et d'autre part en produits fins sortant par la ligne 19.

Bien que cela ne soit pas représenté, la ligne 19 pourrait aboutir directement au transporteur 20 recyclant les produits fins vers l'entrée du séparateur pneumatique 8 via la ligne 9 mentionnée précédemment.

La conduite 11 de sortie du séparateur 8 est équipée d'un troisième système répartiteur 21 dont la sortie est raccordée d'une part à la ligne 7 aboutissant à l'entrée 3 de la presse 1, et d'autre part, bien que cela ne soit pas représenté, à la sortie 19 du deuxième système répartiteur 17, via un conduit ou analogue 22, dans le but de recycler directement le produit grenu à l'alimentation du séparateur 8.

Selon la réalisation représentée, l'installation comporte un équipement complémentaire de broyage montré schématiquement en 23 qui peut être constitué par un broyeur à boulets, à barres, vibrant, à impact ou analogue.

En outre, la sortie 19 peut être équipée d'un volet de répartition 24 des produits finis sortant du deuxième système répartiteur 17.

Le volet de répartition 24 subdivise la matière qui y parvient en deux lignes, à savoir une ligne 25 aboutissant au broyeur 23 et une ligne 26 aboutissant au transporteur 20, lequel reçoit également les produits broyés extraits du broyeur 23 par la ligne 27.

En outre, on voit sur la figure que le conduit 22, au lieu d'être directement raccordé à la sortie 19 du deuxième système répartiteur 17, est ici raccordé à l'entrée du broyeur 23, lequel peut comporter une ventilation qui peut être utilisée pour extraire au moins une partie du produit broyé.

Le fonctionnement de l'installation se déduit immédiatement de la description qui précède, mais, il convient d'insister ici sur un certain nombre de points.

La densité en vrac ou du mélange des diverses formes de la matière alimentée à l'entrée 3 de la presse à rouleaux 1 par les lignes 5, 6 et 7 sera modulée de telle façon qu'elle se situe dans un intervalle permettant un fonctionnement stable de la presse, et cela essentiellement en modulant la proportion de plaquettes recyclées dans la ligne 6, par actionnement du premier système répartiteur 13. En outre, comme on le comprend, la densité en vrac précité sera avantageusement modulée aussi en agissant sur le troisième système répartiteur 21 pour moduler la proportion de produits grenus passant dans la ligne 7. Enfin, le deuxième système répartiteur 17 intervient lui aussi pour la régulation de la densité en vrac des produits alimentant la presse 1 puisque, comme on le comprend, il joue un rôle pour ce qui est de la quantité de plaquettes sortant du premier système répartiteur 13 et recyclée à l'entrée 3 de la presse 1 via le moyen de transport 16.

On observera ici que le deuxième système répartiteur 17 ou le premier système répartiteur 13 peut être constitué par un crible, un tamis ou analogue.

Pour assurer un fonctionnement stable de l'installation et pour stabiliser ainsi la consommation énergétique instantanée nécessaire au broyage-compactage, la densité en vrac de la matière alimentant la presse à rouleaux devra avoir, suivant une caractéristique essentielle de cette invention, une valeur comprise entre 0,60 Dₚ et 0,90 Dₚ, Dₚ étant la densité du produit aggloméré ou compacté sortant de la presse.

La densité de la matière alimentant la presse sera de préférence comprise entre 0,68 et 0,85 Dₚ étant entendu que la régulation de la densité conférant à la presse une excellente stabilité de fonctionnement pourra être réalisée de toute manière appropriée.

A cet égard, l'appareil de mesure de la densité 4 situé à l'entrée 3 de la presse 1 permettra avantageusement et à chaque instant le contrôle de la densité des produits alimentant ladite presse, cet appareil pouvant éventuellement agir automatiquement sur les systèmes répartiteurs 13 et 21.

Bien entendu, l'invention n'est nullement limitée au mode de réalisation décrit et illustré qui n'a été donné qu'à titre d'exemple.

## Revendications

1. Procédé de broyage et compactage d'une matière minérale brute quelconque, telle que par exemple du clinker de ciment, et du type consistant à préconditionner cette matière avant de la broyer par écrasement dans une presse à rouleaux, caractérisé en ce que l'on fait passer un mélange de ladite matière minérale brute (5) avec un produit aggloméré ou compacté recyclé (6) et avec un produit grenu ou pulvérulent (7) recyclé dans ladite presse (1) à rouleaux (2), on fractionne le produit sortant de la presse à rouleaux en un produit aggloméré ou compacté (14), en un produit grenu ou pulvérulent (11), et en un produit fin (10) qui est évacué, et on recycle à ladite presse à rouleaux une partie au moins du produit aggloméré ou compacté (14, 16, 6) et une partie au moins du produit grenu ou pulvérulent (11) pour constituer un mélange préconditionné envoyé à ladite presse à rouleaux, et on contrôle la densité en vrac des produits alimentant la presse en modulant la proportion de produit aggloméré recyclé (6) et la proportion de produit grenu recyclé (7) afin que ladite densité en vrac des produits alimentant la presse à rouleaux soit maintenue à une valeur comprise entre 0,68 Dₚ et 0,85 Dₚ, Dₚ étant la densité du produit aggloméré ou compacté sortant de la presse, afin d'assurer un fonctionnement stable de cette dernière et donc stabiliser la consommation énergétique instantanée nécessaire au broyage.

2. Procédé selon la revendication 1, caractérisé en ce que, pour le broyage du ciment, la densité en vrac à l'alimentation de la presse est régulée entre 1,7 et 2,05.

3. Installation de broyage et compactage pour la mise en oeuvre du procédé selon la revendication 1 ou 2, et du type comprenant une presse (1) à rouleaux (2) permettant le broyage et l'agglomération partielle d'une matière minérale quelconque, des moyens pour faire passer dans ladite presse ladite matière minérale et en aval de cette presse un moyen de transport (16) associé à un premier système répartiteur (13) et permettant le recyclage d'une partie (14) de la matière broyée et partiellement agglomérée vers l'alimentation (3) de la presse (1), caractérisée en ce qu'elle comprend un deuxième système répartiteur (17) alimenté par l'autre partie (15) de la matière sortant du premier système répartiteur (13), ledit deuxième système répartiteur (17) ayant une première sortie (18) et une seconde sortie (19), la première sortie (18) communiquant avec ledit moyen de transport (16) pour ainsi réguler la quantité et la densité de la matière broyée et partiellement aggloméré recyclée vers l'alimentation (3) de la presse à rouleaux, et la seconde sortie (19) communiquant avec un séparateur (8) pour séparer du produit fin (10) d'un produit grenu ou pulvérulent (11) allant par une conduite (7) vers l'alimentation (3) de la presse à rouleaux, et en ce qu'elle comprend en outre un appareil (4) de mesure de densité de la matière alimentant la presse (1), situé à l'entrée (3) de ladite presse.

4. Installation selon la revendication 3, caractérisée en ce que l'un des deux systèmes répartiteurs (13, 17) précités est un crible ou un tamis.

5. Installation selon la revendication 3 ou 4, caractérisée en ce qu'elle est équipée en outre d'un troisième répartiteur (21) pour le produit grenu ou pulvérulent dont une première sortie est raccordée par le conduit (7) à l'entrée (3) de la presse (1) à rouleaux, et une deuxième sortie (22) est raccordée à la seconde sortie (19) du deuxième système répartiteur précité (17).

6. Installation selon la revendication 5, caractérisée en ce qu'elle comporte en outre des moyens permettant à l'appareil (4) de mesure de la densité de la matière alimentant la presse d'agir automatiquement sur le premier système répartiteur (13) et le troisième système répartiteur (21) de manière à permettre le contrôle de la densité des produits alimentant ladite presse.

## Claims

1. Method of pounding and compacting any raw mineral material such for example as cement clinker and of the type consisting in preconditioning this material before pounding it through crushing in a roller press, characterized in that one causes a mixture of the said raw mineral material (5) with a recycled agglomerated or compacted product (6) and with a recycled granular or powdery product (7) to pass into the said press (1) with rollers (2), one fractionates the product issuing from the roller press into an agglomerated or compacted product (14), into a granular or powdery product (11) and into a fine product (10) which is discharged and one recycles to the said roller press at least one part of the agglomerated or compacted product (14,16,6) and at least one,part of the granular or powdery product (11) to constitute a preconditioned mixture conveyed to the said roller press and one control the density in bulk of the products feeding the press by modulating the proportion of recycled agglomerated product (6) and the proportion of recycled granular product (7) in order that the said density in bulk of the products feeding the roller press be kept at a value comprised between 0.68 Dₚ and 0.85 Dₚ, Dₚ being the density of the agglomerated or compacted product issuing from the press in order to ensure a stable operation of the latter and therefore to stabilize the instantaneous consumption of energy necessary to the crushing.

2. Method according to claim 1, characterized in that for the crushing of cement, the density in bulk at the feed of the press is adjusted between 1.7 and 2.05.

3. Pounding and compacting equipment for carrying out the method according to claim 1 or 2 and of the type comprising a press (1) with rollers (2) permitting the crushing and the partial agglomeration of any mineral material, means for passing the said mineral material into the said press and downstream of this press a conveyor means (16) associated with a first distributing system (13), and permitting the recycling of one portion (14) of the crushed and partially agglomerated material towards the feed (3) of the press (1), characterized in that it comprises a second distributing system (17) fed with the other portion (15) of the material issuing from the first distributing system (13), the said second distributing system (17) having a first outlet (18) and a second outlet (19), the first outlet (18) communicating with the said conveyor means (16) to thus adjust the amount and the density of the crushed and partially agglomerated material recycled towards the feed (3) of the roller press and the second outlet (19) communicating with a separator (8) to separate fine product (10) from a granular or powdery product (11) travelling through a pipeline (7) towards the feed (3) of the roller press and in that it moreover comprises an apparatus (4) for the measurement of the density of the material feeding the press (1), located at the inlet (3) of the said press.

4. Equipment according to claim 3, characterized in that one of the aforesaid two distributing system (13,17) is a riddle screen or a sieve.

5. Equipment according to claim 3 or 4, characterized in that it is fitted moreover with a third distributor (21) for the granular or powdery product a first outlet of which is connected by the pipeline (7) to the inlet (3) of the roller press (1) and a second outlet (22) of which is connected to the second outlet (19) of the aforesaid second distributor system (17).

6. Equipment according to claim 5, characterized in that it further comprises means allowing the apparatus (4) for the measurement of the density of the material feeding the press to act automatically upon the first distributor system (13) and the third distributor system (21) so as to permit the control of the density of the products feeding the said press.

## Patentansprüche

1. Verfahren zur Zerkleinerung und Verdichtung irgendeines Mineralrohstoffes, wie z.B. von Zementklinker und derjenigen Gattung, die darin besteht, diesen Werkstoff vorzubehandeln bevor man ihn durch Zermalmen in einer Walzenpresse zerdrückt, dadurch gekennzeichnet, dass man ein Gemisch des besagten Mineralrohstoffes (5) zusammen mit einem zurückgeführten brikettierten oder verdichteten Gut (6) und mit einem zurückgeführten graupigen oder pulverigen Gut (7) in die besagte Presse (1) mit Walzen (2) einfahren lässt, man das aus der Walzenpresse herauskommende Gut in ein brikettiertes bzw. verdichtetes Gut (14), in ein graupiges bzw. pulveriges Gut (11) und in ein feines Gut (10), das abgeführt wird, zerteilt und dass man wenigstens einen Teil des brikettierten oder verdichteten Gutes (14, 16, 6) und wenigstens einen Teil des graupigen oder pulverigen Gutes (11) zur besagten Walzenpresse zurückführt, um ein zu der besagten Walzenpresse gesandtes vorbehandeltes Gemisch zu bilden und man die Schüttwichte der die Presse speisenden Erzeugnisse kontrolliert, indem man den Anteil des zurückgeführten brikettierten Gutes (6) und den Anteil des zurückgeführten graupigen Gutes (7) moduliert, damit die besagte Schüttwichte der die Walzenpresse speisenden Erzeugnisse bei einem zwischen 0,68 Dₚ und 0,85 Dₚ gehalten wird, wobei Dₚ die Dichte des aus der Presse herauskommenden brikettierten bzw. verdichteten Gutes ist, um eine stabile Arbeitsweise der Letzteren zu gewährleisten, also den für das Zerquetschen erforderlichen augenblicklichen Energieverbrauch zu stabilisieren.

2. Verfahren nach Anspruch 1, dadurch gekennzeichnet, dass für die Zerkleinerung des Zementes die Schüttwichte am Speisungseingang der Presse zwischen 1,7 und 2,05 eingestellt wird.

3. Zerkleinerungs- und Verdichtungsanlage zur Durchführung des Verfahrens gemäss Anspruch 1 oder 2 und derjenigen Gattung, mit einer das Zerdrücken und das Teilbrikettieren irgendeines Mineralstoffes gestattenden Presse (1) mit Walzen (2), Mitteln, um den besagten Mineralstoff in die besagte Presse einzuführen und stromabwärts dieser Presse, einem einem ersten Verteilersystem (13) zugeordneten und die Zurückführung eines Teiles (14) des zermalmten und teilweise stückiggemachten Gutes zum Speiseeingang (3) hin der Presse (1) gestattenden Fördermittel (16), dadurch gekennzeichnet, dass sie ein zweites durch den anderen Teil (15) des aus den ersten Verteilersystem (13) herauskommenden Gutes gespeistes Verteilersystem (17) umfasst, wobei das besagte zweite Verteilersystem (17) einen ersten Austritt (18) und einen zweiten Austritt (19) hat, wobei der erste Austritt (18) mit dem besagten Fördermittel (16) in Verbindung steht, um somit die Menge und die Dichte des zu dem Speiseeingang (3) der Walzenpresse zurückgeführten zermalmten und teilweise brickettierten Gutes einzustellen und der zweite Austritt (19) mit einem Abscheider (8) in Verbindung steht, um Feingut (10) von einem durch eine Leitung (7) zum Speiseeingang (3) der Walzenpresse gehenden graupigen oder pulverigen Gut (11) zu trennen und dass sie ausserdem ein am Eingang (3) der besagten Presse liegendes Gerät (4) zur Messung der Dichte des die Presse (1) speisenden Gutes aufweist.

4. Anlage nach Anspruch 3, dadurch gekennzeichnet, dass das eine der beiden vorgenannten Verteilersysteme (13, 17) ein Sichter oder ein Sieb ist.

5. Anlage gemäss Anspruch 3 oder 4, dadurch gekennzeichnet, dass sie ausserdem mit einem dritten Verteiler (21) für das graupige oder pulverige Gut ausgerüstet ist, von dem ein erster Austritt durch die Leitung (7) an den Eingang (3) der Walzenpresse (1) angeschlossen ist und ein zweiter Austritt (22) an den zweiten Austritt (19) des vorgenannten zweiten Verteilersystems (17) angeschlossen ist.

6. Anlage nach Anspruch 5, dadurch gekennzeichnet, dass sie ausserdem Mittel aufweist, die es dem Gerät (4) zur Messung des die Presse speisenden Gutes gestattet, automatisch auf das erste Verteilersystem (13) und das dritte Verteilersystem (21) einzuwirken, um die Kontrolle der Dichte der die besagte Presse speisenden Erzeugnisse zu gestatten.
